# EUROPÄISCHE PATENTANMELDUNG

(11) **EP 0 562 360 A1**
(43) Veröffentlichungstag der Anmeldung: **29.09.1993**
(21) Anmeldenummer: 93103833.5
(22) Anmeldetag: 10.03.1993
(51) Int. Cl.: A47F 9/04

(54) **Entladungssystem für Einkaufswagen**

(30) Priorität: 26.03.1992 DE 4209809
(71) Anmelder: SYSTEC Ausbausysteme GmbH, D-82178 Puchheim (DE)
(72) Erfinder: Sonnendorfer, Horst, W-8031 Eichenau (DE); Wieth, Franz, Dipl.-Ing., W-8031 Eichenau (DE)
(74) Vertreter: Brommer, Hans Joachim, Dr.-Ing.

(57) **Zusammenfassung**

Die Erfindung betrifft ein Entladungssystem für Einkaufswagen. Dabei ist im Einfahrbereich zur Kasse eine Fördereinrichtung angeordnet, die auf die ungeordnet im Einkaufswagen liegenden Produkte einwirkt und sie einer Förderbewegung mit definierter Richtung unterwirft, wobei die in dieser Richtung befindliche Seitenwand des Korbes zu öffnen ist.

## Beschreibung

Die Erfindung betrifft ein Entladungssystem für Einkaufswagen, bei denen die zu entladenden Produkte ungeordnet in einem oben offenen Korb liegen.

In zahlreichen Supermärkten in Nordamerika und Teilen von Asien braucht der Kunde seinen Einkaufswagen vor der Kasse nicht selbst zu entladen, sondern diese Arbeit wird ihm von speziell dafür abgestellten Mitarbeitern des Supermarktes abgenommen. In Europa ist dieser Service wegen der hohen Personalkosten nur selten anzutreffen. Der Kunde ist hier gezwungen, die Produkte selbst aus dem Wagen herauszuheben und auf dem zur Kasse laufenden Förderband abzustellen. Bei Sachen mit höherem Gewicht, wie Flaschengebinden oder dergleichen, aber auch, wenn es sich bei den Kunden um ältere Personen handelt, wird dies recht beschwerlich. Auch kann es dadurch beim Kassieren zu Verzögerungen kommen.

Hiervon ausgehend, liegt die Aufgabe der vorliegenden Erfindung darin, als Kundendienst ein Entladungssystem für Einkaufswagen zu entwickeln, das die Produkte selbsttätig, also ohne manuelle Hilfestellung, aus dem Wagen heraustransportiert und an den Kassenbereich bzw. die dort üblicherweise angeordneten Fördermittel übergibt. Dabei sollen Form und Aufbau der bisher üblichen Einkaufswagen weitestgehend beibehalten werden, insbesondere ihre konische Kontur, die das platzsparende Zusammenfahren in einer Reihe stehender Wagen gestattet.

Diese Aufgabe wird erfindungsgemäß dadurch gelöst, daß eine Fördervorrichtung in Wirkverbindung mit den zu entladenden Produkten bringbar ist, die die Produkte einer Förderbewegung mit definierter Richtung unterwirft, und daß die in dieser Richtung befindliche Seite des Korbes zumindest im Bodenbereich des Korbes zu öffnen ist.

Diese Lösung hat den Vorteil, daß nicht jeder Wagen mit einer eigenen Entladungsvorrichtung ausgestattet werden muß, vielmehr genügt eine Entladungsvorrichtung vor jeder Kasse. Angesichts der Vielzahl von Einkaufswagen, die in jedem Supermarkt zur Verfügung stehen müssen, fällt dieser Vorteil kostenmäßig besonders ins Gewicht. Darüberhinaus ist das beschriebene Entladungsprinzip für alle Einkaufswagen geeignet; eine wichtige Änderung besteht nur darin, daß der Korb dort, wo die Produkte herausgefördert werden sollen, geöffnet werden muß. Zweckmäßig geschieht dies an der rückwärtigen Korbseite, weil der Korb dort den größeren Querschnitt hat und sich konisch nach hinten erweitert. Die Öffnung dieser Seitenwand erfolgt erfindungsgemäß nicht wie bisher nach innen, sondern nach außen, also zur Seite, nach unten oder nach oben.

Für die konstruktive Ausbildung der Fördervorrichtung werden zwei Vorschläge gemacht. Besonders zweckmäßig ist die Fördervorrichtung als Schwingfördervorrichtung ausgebildet, die eine Schwingungsamplitude kleiner 1 mm und eine Frequenz größer 1 Hz aufweist und die Produkte in einer Folge von Mikrosprüngen allmählich zu der offenen Korbseite befördert. Dabei ergibt sich eine sehr schonende Behandlung der Produkte, weil die Amplitude der von außen aufgezwungenen Schwingungen äußerst gering ist, und außerdem wird eine Auflockerung der Produkte im Sinne einer Vereinzelung erzielt. Schließlich hat der Schwingförderer den Vorteil, daß die äußere Form der Produkte so gut wie keinen Einfluß auf seine Funktion hat.

Die Schwingfördervorrichtung kann entweder den gesamten Einkaufswagen oder nur den Korb oder nur den Boden des Korbes in Schwingungen versetzen, insbesondere wenn der Boden oder der Korb seinerseits elastisch am Wagen gelagert ist. Dabei liegt es auch im Rahmen der Erfindung, die Schwingungskräfte berührungslos über elektromagnetische Kräfte auf den Wagen zu übertragen.

Stattdessen kann die Schwingfördervorrichtung bei solchen Wagen, bei denen der Korb aus der üblichen Gitterstruktur besteht, mit einer Vielzahl nach oben ragender, schwingender Vorsprünge durch die Gitteröffnungen des Korbbodens hindurch in direkten Kontakt mit den Produkten gebracht werden. Die Schwingungen werden dann unmittelbar auf die Produkte übertragen, wobei der Wagen mehr oder weniger unbeteiligt bleibt. In der Praxis geschieht dies so, daß der Wagen mit seinem Korb beim Einfahren in die Entl adungsstation unmittelbar über der Schwingfördervorrichtung zum Stehen kommt und dann entweder die Entladungsvorrichtung angehoben oder der Wagen abgesenkt wird. Hierdurch, spätestens aber durch die Förderbewegung selbst, werden die Produkte dann etwas angehoben, so daß sie sich nicht mehr an den Gitterstäben des Korbbodens verfangen können.

Ein anderer Vorschlag für die Ausbildung der Fördervorrichtung besteht darin, daß sie bei Körben, die am Boden Öffnungen, insbesondere eine Gitterstruktur, aufweisen, mit einer Vielzahl nach oben ragender Röllchen, Kugeln oder Nocken bestückt ist, die durch die Öffnungen des Korbbodens hindurch in Kontakt mit den Produkten gebracht werden, ähnlich den zuvorgenannten vibrierenden Vorsprüngen, daß diese Röllchen, Kugeln oder Nocken aber durch einen äußeren Antrieb eine Roll- oder Schwenkbewegung durchführen oder allein durch das Gefälle des Korbbodens die Produkte zur offenen Korbseite hin transportieren.

Dabei liegt es im Rahmen der Erfindung, die Fördergeschwindigkeit der Vorsprünge, Röllchen oder Nocken zu variieren, insbesondere derart, daß im vorderen Korbbereich eine höhere Förderleistung erzielt wird als im hinteren Korbbereich. Dadurch kommt es zu einer Vereinzelung der Produkte, und die Gefahr, daß Produkte übereinander liegen und eventuell herunterfallen, wenn sie den Korb verlassen haben, wird verringert.

Die Vorsprünge, Röllchen, Kugeln oder Nocken liegen in einer ebenen Fläche, deren Größe etwa dem Korbboden entspricht. Sie sind wenige Millimeter kleiner als die Korbmaschen, damit der Wagen während des Entladungsvorganges weitgehend in Ruhe bleibt. Sie sind zweckmäßig Bestandteil einer Schwingplatte bzw. einer Rollenbahn.

Vorzugsweise ist das Entladungssystem mit einer Hubvorrichtung versehen, die es gestattet, den Wagen - unterstützt durch Führungen und Anschläge - fluchtend über die Fördervorrichtung zu verfahren, worauf anschließend die Fördervorrichtung angehoben wird, so daß sie in direkte oder indirekte Wirkverbindung mit den Produkten kommt. Dabei kann auch der Wagen angehoben und etwas geneigt werden, um die Entladung zu begünstigen.

Eine weitere Ausgestaltung der Erfindung besteht darin, daß das Entladungssystem selbst als Hubeinrichtung zum Neigen des Einkaufswagens ausgebildet ist, damit das Gefälle des Korbbodens zu der geöffneten Korbseite hin vergrößert wird, und zwar auf über 5°, vorzugsweise 10° bis 25°. Dadurch kann, insbesondere bei glattem Korbboden, allein durch die Kippung ein solches Gefälle erzeugt werden, daß die Produkte ohne weitere Hilfsmittel aus dem geöffneten Korb herausrutschen.

Da die Einkaufswagen normalerweise in Vorwärtsrichtung an die Kasse herangefahren werden, wogegen das Entladen meist an der Wagenrückseite erfolgen wird, empfiehlt es sich, daß das Entladungssystem auch eine Dreheinrichtung aufweist, mit der der gegen Anschläge eingefahrene Wagen um bis zu 180° um seine Vertikalachse verdreht werden kann. Diese Dreheinrichtung kann mit der vorgenannten Hubeinrichtung kombiniert sein.

Des weiteren empfiehlt es sich, daß die Fördervorrichtung mit einem Öffnungsmechanismus kombiniert ist, der automatisch die in Förderrichtung befindliche Seitenwand des Korbes anhebt, absenkt oder nach außen wegschwenkt oder den Korbboden öffnet. An diese Seite schließt sich dann eine ein- oder mehrteilige Förderbahn an, die die Produkte zur Kasse bzw. zum Scanner bringt. Diese Förderbahn kann vorsorglich mit Mitteln zum Separieren der Produkte ausgestattet sein, insbesondere übereinanderliegende Produkte abstreifen, so daß sie automatisch von einer Scanner-Kasse erfaßbar sind. Die Förderbahn kann als herkömmlicher Bandförderer, ebenso aber auch als Schwingförderer ausgebildet sein.

Bei dieser Förderbann kann es ebenso wie bei dem in die Gitteröffnungen des Korbes eingreifenden Schwingförderer zweckmäßig sein, eine schuppen- oder bürstenartige Oberfläche vorzusehen, die so orientiert ist, daß die Haltekraft entgegen der Förderrichtung größer ist als in Förderrichtung, also eine Unterstützung des Vorschubes stattfindet.

Weitere Merkmale und Vorteile der Erfindung ergeben sich aus der nachfolgenden Beschreibung eines Ausführungsbeispieles anhand der Zeichnung; dabei zeigt
- Figur 1: ein Schema des Entladungssystems in der Seitenansicht;
- Figur 2: eine Ausschnittvergrößerung aus Figur 1 und
- Figur 3: eine etwas vergrößerte Draufsicht auf Figur 2 von oben;
- Figur 4: eine Alternative zu Figur 2;
- Figur 5: eine weitere Alternative;
- Figur 6: eine Hub- und Dreheinrichtung.

Das in Figur 1 dargestellte Gesamtsystem läßt links den zu entladenden Einkaufswagen 1 erkennen. Er ist entgegen seiner üblichen Fahrtrichtung, also mit der Griffseite nach vorn, in die Entladestation 2 eingefahren, steht also mit seinem Korb lotrecht über dem Schwingförderer 3, an den sich ein ansteigendes Förderband 4 anschließt. Es übergibt die Produkte auf ein herkömmliches Horizontalband 5, das durch einen Scannertunnel läuft, der mit der Kasse in Verbindung steht. Es folgt ein Rollenband 7 zum Wiedereinladen der Produkte in einen Outdoor-Wagen 8 oder einen gleichartigen Einkaufswagen 1.

Das eigentliche Entladungssystem ist aus den Figuren 2 und 3 ersichtlich. Man sieht dort, daß der Schwingförderer 3 über elektrische Hubelemente 10a und 10b auf einem Grundgestell 11 montiert ist. Dieses Grundgestell ist so dimensioniert, daß es als Führung für die Einfahrbewegung des Einkaufswagens dient, so daß er in eine definierte Position oberhalb des Schwingförderers 3 gelangt. Das Grundgestell 11 kommt dabei in gleitende Anlage mit Rahmenteilen 1a des Wagens, etwa indem es in den Zwischenraum zwischen diesen Rahmenteilen hineinragt. Außerdem trägt das Gestell 11 einen Kontakt 12, der mit einem Anschlag für die Einfahrbewegung des Wagens zusammenwirkt und den Entl adevorgang auslöst.

Der Entladevorgang beginnt mit dem Anheben des Schwingförderers 3 in die gezeichnete Position. Die Schwingelemente 13 heben dann den im Ausführungsbeispiel nicht gezeigten Korbinhalt vom Korbboden einige Millimeter hoch und werden von einem Generator 14 in an sich bekannter Weise in hochfrequente Schwingungen mit einer Amplitude von Millimeter-Bruchteilen versetzt, so daß die Produkte eine gezielte Förderbewegung in Richtung des eingezeichneten Pfeiles, also zum griffseitigen Ende des Einkaufskorbes, durchführen. Gleichzeitig wird das dort befindliche Seitenteil 1b des Korbes durch von außen angreifende Stellglieder nach oben in die gestrichelt gezeichnete Position geschwenkt, so daß der Korb des Einkaufswagens am griffseitigen Ende offen ist. Des weiteren trägt das Gestell 11 ein ansteigendes Förderband 4, das die vom Schwingförderer 3 angelieferten Produkte aufnimmt, separiert und schließlich an das übliche Förderband 5 im Kassenbereich übergibt. Zu diesem Zweck ist das Förderband 4 beidseits mit mehreren Schwenkarmen 15 ausgerüstet. Diese Schwenkarme werden federnd in den Bereich oberhalb des Förderbandes hineingedrückt, können aber um ihre etwa vertikale Drehachse ausweichen. Lose übereinanderliegende Produkte werden dadurch schonend abgestreift und vereinzelt.

Nach Entleerung des Einkaufswagens wird der Schwingförderer 3 wieder nach unten geschwenkt, so daß der Wagen im Bodenbereich frei wird. Gleichzeitig kann das Seitenteil 1b wieder zurückgeschwenkt und zweckmäßig in der Geschlossenstellung arretiert werden. Sodann wird der Wagen entgegen der eingezeichneten Pfeilrichtung aus der Entladestation herausgefahren.

Figur 4 zeigt eine alternative Bauform der Entladungsvorrichtung. Dabei sind einander entsprechende Teile mit den gleichen Bezugszeichen wie in Figur 2 versehen. Geändert ist die Erzeugung der Vorschubbewegung. Anstelle der vibrierenden Vorsprünge 13 sind hier eine Vielzahl von Kugeln oder Röllchen 33 vorgesehen, und zwar derart, daß nahezu in jede Gitteröffnung des Korbbodens ein Röllchen 33 mit seinem oberen Umfang hineinragt, wenn die Entladungsvorrichtung 23 in die gezeichnete obere Arbeitsposition hochgefahren worden ist. Nebeneinanderliegende Röllchen 33 können jeweils auf einer gemeinsamen Welle montiert sein, so daß eine Reihe parallel aufeinanderfolgender Wellen in der Entladungsvorrichtung 23 gelagert sind, die letztlich über einen Antrieb 24 in gleichsinnige Drehung versetzt werden. Die Drehrichtung der Röllchen erfolgt entsprechend dem eingezeichneten Pfeil, so daß die Produkte nach und nach zu dem offenen, rechten Ende des Korbes hinausbefördert werden.

Auch hier ist es möglich, die am Korbausgang befindlichen Rollen etwas schneller umlaufen zulassen als die am entgegengesetzten Korbende, damit schon innerhalb des Korbes eine gewisse Vereinzelung der Produkte herbeigeführt wird.

Ebenso ist es möglich, anstelle gleichsinnig rotierender Röllchen 33 Nocken oder Exzenter zur verwenden. Auch kann anstelle einer gleichsinnigen Drehbewegung eine hin und hergehende Schwenkbewegung durchgeführt werden, wenn die Förderelemente bei ihrer Bewegung entgegen der Förderrichtung nach unten abtauchen und dadurch außer Eingriff mit den Produkten gelangen.

Anstelle eines äußeren Antriebes der Röllchen kann man die Rollenbahn mitsamt dem Korbboden stärker zur Öffnungsseite hin neigen, so daß der Transport der Produkte allein durch das Gefälle erfolgt.

Selbstverständlich liegt es auch im Rahmen der Erfindung, den Wagen durch andere, in der Zeichnung nicht dargestellte Führungs- und Haltemittel in der Entladestation zu arretieren. So kann es insbesondere zweckmäßig sein, den Wagen nach Erreichen der für das Entladen vorgesehenen Endposition durch einen Sicherungshaken, wie er etwa in Figur 2 durch das Bezugszeichen 17 angedeutet ist, in seiner Lage zu sichern.

Auch liegt es im Rahmen der Erfindung, die Hubelemente 10a und 10b so zu gestalten, daß der Schwingförderer 3 den Wagen vom Boden etwas abhebt und daß die Entladung des Wagens in dieser angehobenen Stellung erfolgt.

Außerdem zeigt Figur 4, daß der Korb auch dadurch geöffnet werden kann, indem eine Seitenwand 1b nach oben verfahren wird. Damit während des Hochfahrens die im Korb gestapelten Produkte nicht herausfallen können, ist das Förderband 4 an seinem dem Korb zugewandten Ende mit einer nach unten ragenden Schürze 4a versehen. Sie ist so positioniert und bemessen, daß sie die beim Hochfahren der Seitenwand 1b freiwerdende Öffnung des Korbes 1 zumindest bis zwei Drittel der Korbhöhe abdeckt. Das Förderband 4 wird dabei durch Hubelemente 4b in der gezeichneten Position gehalten, bis die Seitenwand 1b die gestrichelt dargestellte Öffnungsposition erreicht hat. Anschließend lassen die Hubelemente 4b das Förderband an seinem dem Korb zugewandten Ende allmählich bis zu der in Figur 1 gezeigten Postition ab, wobei die mit ihm verbundene Schürze 4a mitgenommen und somit die Korböffnung freigegeben wird. Das Entladungssystem - sei es der Schwingförderer 3 oder die Röllchen 33 - wird bereits während der Absenkbewegung des Förderbandes 4 eingeschaltet, ebenso auch das Förderband selbst. Dadurch werden aufgestapelte Produkte bereits aus dem Korb entladen, bevor das Förderband 4 seine untere Position erreicht hat. Die Schürze 4a taucht dabei in entsprechende Ausnehmungen, Zwischenräume oder dergleichen des Gestelles 11, es kann aber auch teleskopartig zusammengefahren werden. Wichtig ist lediglich, daß der beim Öffnen des Seitenteils 1b freiwerdende Korbquerschnitt eine Zeitlang von der Schürze 4a abgedeckt wird, damit übereinanderliegende Produkte nicht herausfallen können.

Figur 5 bezieht sich auf eine Alternative, bei der die Impulse vom Schwingförderer derart auf die Produkte übertragen werden, daß der Einkaufswagen oder Teile davon in Schwingungen versetzt werden. Es kann auch zweckmäßig sein, nur den Korb oder den Korbboden an den Schwingförderer anzukoppeln. In Figur 5 werden die Schwingungen auf ein Rahmenteil 1a des Wagens übertragen. Der Schwingförderer besteht in diesem Fall aus einem Schwingmagneten 34, der an seinem oberen Ende eine an Federn 34b gelagerte, schwingende Fahrgestellfixierung 34a aufweist und an Schwenkarmen einer Hubeinrichtung 35 gelagert ist. Er kann dadurch an den Rahmen bzw. das Fahrgestell des Wagens herangeschwenkt werden, so daß seine Fixierung 34a ein Metallteil 1b des Wagens trägt. Der Schwingmagnet 34 kann flächig an der gefederten Fixierung 34a anliegen, er kann aber ebenso in geringem Abstand dazu positioniert werden, so daß die Schwingungsübertragung berührungslos allein durch elektromagnetische Kräfte erfolgt.

Selbstverständlich können anstelle des gezeigten Schwingmagneten auch andere Schwingförderer, etwa durch Exzenterantrieb oder dergleichen, verwendet werden.

Figur 6 zeigt, wie die zuvor beschriebene Hubeinrichtung 35 in eine kombinierte Dreh- und Hubeinrichtung 36 integriert ist. Man erkennt in Figur 6a den Wagen 1 in der Ausrichtung, wenn er von links kommend in den Kassenbereich eingeschoben wird und die automatische Entladung beginnen soll. Außerdem erkennt man den Beginn des Förderbandes 4, auf das die Waren von der Schwingfördervorrichtung abgelegt werden.

Die Dreh- und Hubeinrichtung ist schematisch durch das Bezugszeichen 36 angedeutet. Sie verdreht den Wagen um 180° um seine Vertikalachse in die in Figur 6b gezeigte Position, das heißt, daß dann das zu öffnende Seitenteil 1b des Korbes dem Entladeband 4 zugewandt ist. Anschließend oder schon vorher tritt die Hubeinrichtung 35 in Aktion. Sie hebt das Vorderende des Wagens an, damit der Korbboden ein größeres Gefälle zur Öffnungsseite hin erhält, und sie bringt außerdem den Generator für die Vibrationsbewegungen des Wagens, im Ausführungsbeispiel also den Schwingmagneten 34, in Verbindung mit dem Wagenrahmen 1a. Dieser Zustand ist in Figur 6c dargestellt.

Gleichzeitig wird durch einen nicht weiter dargestellten Öffnungsmechanismus die rückwärtige Schwenkklappe 1b entriegelt und nach außen - im Ausführungsbeispiel nach hinten - aufgeklappt. Ebenso liegt es natürlich im Rahmen der Erfindung, die Öffnung des Korbes dadurch zu bewerkstelligen, daß ein Teil der Seitenwand nach rechts oder links, nach oben oder unten verstellt wird, oder daß der Korbboden relativ gegenüber zumindest einer Seitenwand des Korbes abgesenkt wird.

Nach dem Entladen läßt die kombinierte Dreh-Hubeinrichtung 36 den Wagen wieder herab und dreht ihn in die Ausgangsstellung zurück.

Allen Ausführungsbeispielen ist gemeinsam, daß der Korb automatisch an zumindest einer Seite geöffnet wird und die Produkte ebenfalls automatisch an dieser Seite aus dem Korb heraustransportiert werden.

## Patentansprüche

1. Entladungssystem für Einkaufswagen, insbesondere für ineinander stapelbare Einkaufswagen, wobei die zu entladenden Produkte ungeordnet in einem oben offenen Korb liegen,
dadurch gekennzeichnet,
daß eine Fördervorrichtung (3,14,24,34) in Wirkverbindung mit den zu entladenden Produkten bringbar ist, die die Produkte einer Förderbewegung mit definierter Richtung unterwirft, und daß die in dieser Richtung befindliche Seite (1b) des Korbes zumindest im Bodenbereich des Korbes zu öffnen ist.

2. Entladungssystem nach Anspruch 1,
dadurch gekennzeichnet,
daß die Fördervorrichtung eine Schwingfördervorrichtung (3,14,34) ist.

3. Entladungssystem nach Anspruch 2,
dadurch gekennzeichnet,
daß die Schwingfördervorrichtung (3,14,34) eine Schwingungsamplitude kleiner 1 mm, insbesondere im Bereich von Millimeter-Bruchteilen, und eine Frequenz größer 1 Hz, insbesondere etwa 10 Hz bis etwa 100 Hz, aufweist.

4. Entladungssystem nach Anspruch 1,
dadurch gekennzeichnet,
daß die Wirkverbindung zwischen der Schwingfördereinrichtung (3,14,34) und den Produkten über den Einkaufswagen (1) erfolgt.

5. Entladungssystem nach Anspruch 4,
dadurch gekennzeichnet,
daß die Schwingfördervorrichtung (3,14,34) an das Fahrgestell (1a) oder den Korb des Wagens (1) ankoppelbar ist.

6. Entladungssystem nach Anspruch 4,
dadurch gekennzeichnet,
daß die Wirkverbindung zwischen der Schwingfördervorrichtung (3,14,34) und dem Einkaufswagen (1) - eventuell berührungslos - über elektromagnetische Kräfte erfolgt.

7. Entladungssystem nach Anspruch 2,
dadurch gekennzeichnet,
daß bei Körben, die am Boden Öffnungen, insbesondere eine Gitterstruktur aufweisen, die Schwingfördervorrichtung (3,14) mit einer Vielzahl nach oben ragender, schwingender Vorsprünge (13) durch die Öffnungen des Korbbodens hindurch in Kontakt mit den Produkten bringbar sind.

8. Entladungssystem nach Anspruch 1,
dadurch gekennzeichnet,
daß bei Körben, die am Boden Öffnungen, insbesondere eine Gitterstruktur aufweisen, die Fördervorrichtung (24) mit einer Vielzahl nach oben ragender Röllchen oder Kugeln (33) durch die Öffnungen des Korbbodens hindurch in Kontakt mit den Produkten bringbar ist, wobei die Röllchen oder Kugeln den Korbboden in ein solches Gefälle zur Öffnungsseite verschwenken, daß die Entladung der Produkte durch dieses Gefälle erfolgt.

9. Entladungssystem nach Anspruch 1,
dadurch gekennzeichnet,
daß bei Körben, die am Boden Öffnungen, insbesondere eine Gitterstruktur aufweisen, die Fördervorrichtung (24) mit einer Vielzahl nach oben ragender Röllchen, Kugeln oder Nocken (33) durch die Öffnungen des Korbbodens hindurch in Kontakt mit den Produkten bringbar ist, wobei die Röllchen, Kugeln (33) oder Nocken durch einen äußeren Antrieb (24) eine Roll- oder Schwenkbewegung, gegebenenfalls auch exzentrisch oder hin- und hergehend, durchführen.

10. Entladungssystem nach Anspruch 1,
dadurch gekennzeichnet,
daß die Fördervorrichtung (3) mit einer Hubvorrichtung (10a,10b) versehen ist, durch die sie in Wirkverbindung mit dem Einkaufswagen (1) zu bringen ist.

11. Entladungssystem nach Anspruch 1,
dadurch gekennzeichnet,
daß die Fördereinrichtung als Hubeinrichtung zum Neigen des Einkaufswagens (1) ausgebildet ist.

12. Entladungssystem nach Anspruch 10,
dadurch gekennzeichnet,
daß die Hubeinrichtung (35) mit einer Dreheinrichtung (36) kombiniert ist.

13. Entladungssystem nach Anspruch 1,
dadurch gekennzeichnet,
daß die räumliche Zuordnung des Einkaufswagens (1) relativ zu der Fördervorrichtung (3,14,24,34) durch verstellbare Führungen und Anschläge erfolgt.

14. Entladungssystem nach Anspruch 1,
dadurch gekennzeichnet,
daß die Fördervorrichtung (3,14,24,34) mit einem Öffnungsmechanismus für die genannte Seite (1b) des Korbes kombiniert ist.

15. Entladungssystem nach Anspruch 1,
dadurch gekennzeichnet,
daß es im Einfahrbereich zu einer Kasse oder einem Scanner (6) angeordnet ist.

16. Einkaufswagen (1) mit einem oben offenen Korb für die zu transportierenden Produkte,
dadurch gekennzeichnet,
daß der Boden des Korbes oder eine Seitenwand (1b) zumindest im Bodenbereich des Korbes zum Zusammenwirken mit dem Entladungssystem gemäß den Ansprüchen 1 bis 13 zu öffnen ist.

17. Einkaufswagen nach Anspruch 16,
dadurch gekennzeichnet,
daß die zu öffnende Seitenwand (1b) nach außen zu öffnen ist.
